# EUROPÄISCHE PATENTANMELDUNG

(11) **EP 1 926 012 A1**
(43) Veröffentlichungstag der Anmeldung: **28.05.2008**
(21) Anmeldenummer: 07022757.4
(22) Anmeldetag: 23.11.2007
(51) Int. Cl.: G05F 3/26

(54) **Stromspiegelschaltung**

(30) Priorität: 23.11.2006 DE 102006055320
(71) Anmelder: ATMEL Germany GmbH, 74072 Heilbronn (DE)
(72) Erfinder: Schreiter, Marco, 01099 Dresden (DE)
(74) Vertreter: Müller, Wolf-Christian

(57) **Zusammenfassung**

Die Erfindung betrifft eine Stromspiegelschaltung (110) mit einem ersten Transistor (112) und einem zweiten Transistor (114), die jeweils einen, insbesondere als Basis oder Gate ausgeführten, Steueranschluss (128, 136) und jeweils zwei, insbesondere als Emitter und Kollektor oder Drain und Source ausgeführte, Stromanschlüsse (124, 126, 132, 134) aufweisen, wobei die Steueranschlüsse (128, 136) beider Transistoren (112, 114) an einem Verbindungsknoten (140) elektrisch leitend miteinander und über eine Verbindungsleitung (150) mit einem ersten Stromanschluss (124, 126) des ersten Transistors (112) verbunden sind.

Erfindungsgemäß ist vorgesehen, dass der Verbindungsleitung (150) Vorspannmittel zugeordnet sind, die für eine Verschiebung eines elektrischen Potentials an dem ersten Stromanschluss (124) des ersten Transistors (112) gegenüber einem elektrischen Potential des Verbindungsknotens (140) vorgesehen sind.

Verwendung in integrierten Schaltungen

## Beschreibung

Die vorliegende Erfindung betrifft eine Stromspiegelschaltung mit einem ersten Transistor und einem zweiten Transistor, die jeweils einen, insbesondere als Basis oder Gate ausgeführten, Steueranschluss und jeweils zwei, insbesondere als Emitter und Kollektor oder Drain und Source ausgeführte, Stromanschlüsse aufweisen, wobei die Steueranschlüsse beider Transistoren an einem Verbindungsknoten elektrisch leitend miteinander und über eine Verbindungsleitung mit einem Stromanschluss des ersten Transistors verbunden sind.

Eine solche Stromspiegelschaltung wird auch als einfache Stromspiegelschaltung bezeichnet und ist aus dem Stand der Technik bekannt. Die Stromspiegelschaltung kann als stromgesteuerte Stromquelle eingesetzt werden und liefert an ihrem Ausgang eine Kopie eines Eingangsstroms, wobei die Kopie des Eingangsstroms, also der Ausgangsstrom, gegenüber dem Eingangsstrom gleich, verstärkt oder abgeschwächt sein kann. Die einfache Stromspiegeischaftung wird üblicherweise mit Bipolartransistoren oder mit Feldeffekttransistoren ausgeführt. Eine wesentliche Eigenschaft einer derartigen Stromspiegelschaltung ist es, ein konstantes Verhältnis von Eingangsstrom und Ausgangsstrom über einen anhand der Dimensionierung der Transistoren vorgebbaren Spannungsbereich zu gewährleisten. Üblicherweise für Stromspiegelschaltungen eingesetzte Transistoren, die ein im Wesentlichen konstantes Verhältnis von Eingangsspannung und Ausgangsspannung gewährleisten, können nur für Spannungen im Bereich weniger Volt verwendet werden, da sie bei höheren Spannung zerstört werden.

Die Aufgabe der vorliegenden Erfindung ist es, eine Stromspiegelschaltung bereitzustellen, die in einem vergrößerten Spannungsintervall ein im Wesentlichen konstantes Verhältnis von Eingangsstrom und Ausgangsstrom gewährleistet.

Diese Aufgabe wird erfindungsgemäß durch eine Stromspiegelschaltung mit den Merkmalen des Patentanspruches 1 gelöst. Günstige Ausgestaltungsformen sind Gegenstand von Unteransprüchen.

Gemäß Anspruch 1 wird eine Stromspisgelschaitung bereitgestellt mit einem ersten Transistor mit einem ersten Stromanschluss, der als Kollektor oder Drain ausgeführt Ist, und der mit einem ersten Strom beaufschlagt ist, mit einem zweiten Stromanschluss, der als Emitter oder Source ausgeführt ist, und einem zweiten Transistor mit einem Stromanschluss, der als Kollektor oder Drain ausgeführt ist und der mit einem von dem ersten Strom abhängigen zweiten Strom, beaufschlagt ist, einem Stromanschluss, der als Emitter oder Source ausgeführt ist, wobei die beiden Transistoren jeweils einen als Basis oder Gate ausgeführten Steueranschluss aufweisen und die Steueranschlüsse an einem Verbindungsknoten miteinander elektrisch leitend verbunden sind und der Verbindungsknoten über eine Verbindungsleitung mit dem ersten Stromanschluss des ersten Transistors verbunden ist, sodass zwischen dem ersten Stromanschluss und dem Verbindungsknoten ein Vorspannmittel vorgesehen ist, das mittels des durch das Vorspannmittel fließenden Stroms eine Verschiebung eines elektrischen Potentials des ersten Stromanschlusses gegenüber einem elektrischen Potential des Verbindungsknotens bewirkt.

Die erfindungsgemäße Stromspiegelschaltung der eingangs genannten Art ist dadurch gekennzeichnet, dass der Verbindungsleitung Vorspannmittel zugeordnet sind, die für eine Verschiebung eines elektrischen Potentials an dem ersten Stromanschluss des ersten Transistors gegenüber einem elektrischen Potential des Verbindungsknotens vorgesehen sind. Die Vorspannmittel erlauben somit eine Veränderung bzw. Korrektur des zwischen den Stromanschlüssen des ersten Transistors anliegenden elektrischen Potentials, um gegebenenfalls nichtlineare Eigenschaften von Transistoren zumindest teilweise kompensieren zu können, die für höhere Spannungen ausgelegt sind. Vorzugsweise wird mit Hilfe der Vorspannmittel eine vorgebbare, konstante oder variable, Zusatzspannung an dem Verbindungsknoten zwischen den beiden Steueranschlüssen der Transistoren bereitgestellt.

In Ausgestaltung der Erfindung ist vorgesehen, dass die Vorspannmittel derart ausgebildet sind, dass eine Verschiebung des elektrischen Potentials an dem ersten Stromanschluss des ersten Transistors in Richtung eines Abschnürbereichs der Transistoren erfolgt. Im Abschnürbereich oder Sättigungsbereich der Transistoren ist ein vorgebbarer linearer Zusammenhang zwischen dem Eingangsstrom am ersten Transistor und dem Ausgangsstrom am zweiten Transistor unabhängig von der am zweiten Transistor zwischen den Stromanschlüssen anliegenden Versorgungsspannung gewährleistet. Bei einer einfachen Stromspiegelschaltung wird durch eine Kurzschlussleitung zwischen den Steueranschlüssen und dem ersten Stromanschluss des ersten Transistors gewährleistet, dass eine elektrische Spannung zwischen den beiden Stromanschlüssen gleich einer elektrischen Spannung zwischen dem Steueranschluss und dem zweiten Stromanschluss des ersten Transistors ist, Bei einer Stromspiegeischaltung, die für höhere elektrische Spannungen ausgelegt ist, kann durch den Aufbau der Transistoren ein zusätzlicher Widerstand zwischen den Stromanschlüssen auftreten. Dieser Widerstand führt zu einer unerwünschten Verschiebung der Steuerspannung an den Steueranschlüssen aus dem Abschnür- oder Sättigungsbereich hinaus und bewirkt somit bei unterschiedlichen Spannungen am zweiten Transistor unterschiedliche Ströme am zweiten Transistor führt, was unerwünscht ist. Um dennoch ein über einen weiten Spannungsbereich konstantes Verhältnis von Eingangsstrom zu Ausgangsstrom zu gewährleisten, wird die vorstehende Bedingung durch die Vorspannmittel modifiziert, das heißt, die elektrische Spannung zwischen den Stromanschlüssen des ersten Transistors wird durch die Vorspannmittel derart gegenüber der Spannung an den Steueranschlüssen verschoben, dass ein Betrieb des zweiten Transistors in dem linearen Abschnür- oder Sättigungsbereich möglich ist.

In weiterer Ausgestaltung der Erfindung ist vorgesehen, dass die Vorspannmittel eine Diode umfassen, die elektrisch zwischen den ersten Stromanschluss des ersten Transistors und den Verbindungsknoten eingeschleift ist. Die Diode dient insoweit als Spannungsquelle für den Verbindungsknoten zwischen den Steueranschlüssen, als dass an ihr bei Überschreiten einer Schwellspannung oder einer Durchbruchspannung eine konstante, stromunabhängige elektrische Spannung abfällt, die die gewünschte Verschiebung des elektrischen Potentials am Verbindungsknoten gewährleistet.

In weiterer Ausgestaltung der Erfindung ist vorgesehen, dass die zumindest eine Diode bezogen auf ein zwischen dem Verbindungsknoten und dem ersten Stromanschluss anlegbares elektrisches Potential in Durchlassrichtung angeordnet ist. Somit ist gewährleistet, dass bei Anlegen einer elektrischen Spannung an die Diode, die zumindest einer Schwellspannung der Diode entspricht, eine Bereitstellung der gewünschten elektrischen Zusatzspannung oder Offset-Spannung am Verbindungsknoten stattfindet.

In weiterer Ausgestaltung der Erfindung ist vorgesehen, dass die Vorspannmittel einen Vorwiderstand umfassen, der zwischen den Verbindungsknoten und einen zweiten Stromanschluss des ersten Transistors elektrisch eingeschleift ist. Der Vorwiderstand dient zur Anpassung der an der Diode anliegenden elektrischen Spannung und damit zur Einstellung der Durchlasseigenschaften der Diode.

In weiterer Ausgestaltung der Erfindung ist vorgesehen, dass der Vorwiderstand einen Widerstandswert aufweist, der zumindest ein 10faches, bevorzugt zumindest ein 100faches, besonders bevorzugt zumindest ein 1000faches eines Drain-Widerstandswerts des ersten Transistors beträgt. Damit ist gewährleistet, dass über den Vorwiderstand und die Diode nur ein im Wesentlichen unerheblicher Bruchteil des elektrischen Stroms fließt, der von der Stromquelle bereitgestellt wird, die dem ersten Transistor zugeordnet ist und dort einen Strom einprägt. Ein typischer Wert des Drain-Widerstands für einen Transistor, der mit einer Spannung von bis zu 80 Volt belastbar ist und eine Kanalweite von 100 µm aufweist, beträgt ca. 1000 Ohm. Der Vorwiderstand ist zumindest um einen Faktor 10 größer, vorzugsweise beträgt ein Widerstandswert des Vorwiderstands 1.000.000 Ohm.

In weiterer Ausgestaltung der Erfindung ist vorgesehen, dass die Diode als Zenerdiode ausgeführt ist und eine Durchbruchspannung aufweist, die zumindest 1/20 einer Maximalspannung des ersten Transistors beträgt. Durch Verwendung einer Zenerdiode kann eine Offsetspannung am Verbindungsknoten gegenüber der Spannung, die zwischen den Stromanschlüssen des ersten Transistors abfällt, mit einem einzigen elektrischen Bauteil in einem weiten Spannungsbereich vorgegeben werden. Während an einer normalen Diode eine typische Schwellspannung *(Flussspannung (forward voltage))* von 0,6 Volt abfällt, kann die Durchbruchspannung der Zenerdiode in einem Bereich von wenigen Volt bis zu zweistelligen Voltbeträgen ausgewählt werden, so dass eine individuelle Anpassung an die Dimensionierung der Transistoren gewährleistet werden kann. Eine typische Durchbruchspannung einer in einem integrierten Schaltkreis vorgesehenen Zenerdiode beträgt ca. 6,2 Volt.

In weiterer Ausgestaltung der Erfindung ist vorgesehen, dass die Transistoren als doppelt diffundierte DMOS-Feldeffekt-Transistoren für eine Maximalspannung größer 50 Volt, vorzugsweise größer 80 Volt, ausgeführt sind. Derartige DMOS-Feldeffekttransistoren sind durch den Aufbau und die Dimensionierung einer Dicke einer n'-dotieren Driftstrecke bis hin zu hohen Spannungen belastbar. Insbesondere kann abweichend von anderen integrierten Mosfets bei DMOS-FETs eine Gestaltung des p-dotierten Bulk-Gebietes nicht durch ein Substrat, sondern durch eine Diffusion in einem n⁻-Substrat vorgesehen sein, so dass eine Verbindung mit einem p⁺-Kontaktgebiet der Source hergestellt wird.

Weitere Vorteile und Merkmale der Erfindung ergeben sich aus den Ansprüchen sowie aus der nachfolgenden Beschreibung eines bevorzugten Ausführungsbeispiels. Während zunächst in der Fig. 1 eine Erläuterung einer einfachen Stromspiegelschaltung gemäß dem Stand der Technik vorgesehen ist, wird ein erfindungsgemäßes Ausführungsbeispiel der Erfindung anhand der Fig. 2 beschrieben. Somit zeigen:
- Fig. 1: eine schematische Darstellung einer einfachen Stromspiegelschaltung nach dem Stand der Technik,
- Fig. 2a: eine schematische Darstellung einer Ausführungsform einer erfindungsgemäßen Stromspiegelschaltung mit zwei PMOS-Transistoren, deren Gate-Anschlüsse mit einem Vorwiderstand und Dioden elektrisch vorgespannt sind.
- Fig. 2b: eine schematische Darstellung einer Ausführungsform einer erfindungsgemäßen Stromspiegelschaltung mit zwei NMOS-Transistoren, deren Gate-Anschlüsse mit einem Vorwiderstand und Dioden elektrisch vorgespannt sind.
- Fig.3: eine schematische Darstellung einer Kennlinie eines bekannten Feldeffekttransistors gemäß der Fig. 1 und einer Gate-Spannung für eine Stromspiegelschaltung gemäß der Fig. 2
- Fig. 4: eine schematische Darstellung einer Kennlinie einer Gate-Spannung für eine bekannte Stromspiegelschaftung mit Hochvolt-Feldeffektrransistoren.

Die Fig. 1 zeigt eine aus dem Stand der Technik bekannte, einfache Stromspiegelschaltung 10 mit einem ersten PMOS-Transistor 12 und mit einem zweiten PMOS-Transistor 14. Dabei sind die beiden Steueranschlüsse, also der Gate-Anschluss 28 und der Gate-Anschluss 36 der Transistoren 12 ,14 an einem Verbindungsknoten 40, elektrisch leitend miteinander verbunden und liegen somit auf einem gemeinsamen elektrischen Potential. Um eine Ansteuerung der beiden Transistoren 12 ,14 zu ermöglichen, ist eine elektrische Verbindung zwischen dem Verbindungsknoten 40 und einem der Stromanschlüsse, vorliegend dem Drain-Anschluss 24 des ersten Transistors 12, vorgesehen. Somit liegen der Verbindungsknoten 40 und die Gate-Anschlüsse 28, 36 der Transistoren 12, 14 auf dem elektrischen Potential des Drain-Anschlusses 24. des ersten Transistors 12. Damit kann die Bedingung USG1 = USD1 formuliert werden, das heißt, dass die Gate-Source-Spannung USG1 am ersten Transistor 12 gleich der Source-Drain-Spannung USD1 ist und dass diese Gate-Source-Spannung USG1 als Steuerspannung für das Gate 36 des zweiten Transistors 14 zur Verfügung gestellt wird.

Die Source-Anschlüsse 26, 24 und die Bulk-Anschlüsse 28, 36 der beiden PMOS-Transistoren 12 und 14 liegen auf einem gemeinsamen Spannungspotential der Versorgungsspannung VDD, das am Versorgungsanschluss 42 bereitgestellt wird. Bei einer nicht dargestellten Ausführungsform liegen können für die jeweiligen Source- und Bulk-Anschlüsse der beiden Transistoren auch voneinander abweichende Versorgungsspannungen vorgesehen sein.

Sobald ein von außen eingeprägter Strom I1 zwischen dem Source-Anschluss 26 und dem Drain-Anschluss 24 des ersten Transistors 12 fließt, stellt sich eine Source-Drain-Spannung USD1 und damit auch eine Gate-Source-Spannung USG1 ein. Wegen der durch die Verbindungsleitung 50 erzwungenen Bedingung USG1 = USD1 gibt es für jeden eingeprägten Strom I1 nur genau einen Arbeitspunkt 54 für den Transistor 12, auf den alle Randbedingungen zutreffen. Das heißt, dass vorliegend der Arbeitspunkt 54 auf der exemplarisch aus einer nicht näher dargestellten Kurvenschar hervorgehobenen Kennlinie 52 des Transistors 12 liegt. Für den exemplarischen Arbeitspunkt 54 gilt (ausschließlich zur Verdeutlichung der vorstehenden Ausführungen und keinesfalls einschränkend zu verstehen), dass sich bei einem eingeprägten Strom I1 = 2mA die Spannungen USD1 und USG1 jeweils zu 3 Volt einstellen. Wie aus der Kennlinie 52 des Transistors 12 entnommen werden kann, liegt der Arbeitspunkt 54 bereits im Sättigungs- oder Abschnürbereich der Transistoren 12, 14, in dem eine Änderung der Source-Drain-Spannung USD nicht zu einer Änderung des Stroms 12 führt und somit ein konstantes Verhältnis des Eingangsstroms I1 zum Ausgangsstrom I2 gewährleistet ist. Damit ist der vom zweiten Transistor 14 mittels der Gate-Source-Spannung USG2 freiggebbare Ausgangsstrom I2 nahezu unabhängig von der Source-Drain-Spannung USD2, die von der Spannungsquelle 22 bereitgestellt wird.

Somit kann über ein weites Intervall der Source-Drain-Spannung USD2 für den zweiten Transistor 14 ein konstantes Verhältnis der Ströme I1 zu I2 gewährleistet werden und die Stromspiegelschaltung 10 weist innerhalb des vorgesehenen Stromintervalls wunschgemäß ein lineares Verhalten auf.

Somit kann bei einer Stromspiegelschaltung mit konventionellen Transistoren, die für kleine elektrische Spannungen (z.B. bis 8 Volt) ausgelegt sind, ohne zusätzliche Maßnahmen ein konstantes Verhältnis zwischen dem Strom 11 durch den Transistor 12 und dem Strom 12 durch den Transistor 14 erreicht werden.

Bei der Verwendung von Hochvolttransistoren, wie sie in der Fig. 2 als Transistoren 112 und 114 dargestellt sind und die als DMOS-Feldeffekttransistoren ausgeführt sind, ergibt sich hingegen eine abweichende Situation. Durch die Notwendigkeit zur Gewährleistung einer höheren Spannungsfestigkeit, beispielsweise für Spannungen bis 100 Volt, weisen Hochvolttransistoren einen nicht näher dargestellten, abweichenden Aufbau auf. Dieser abweichende Aufbau bringt es mit sich, dass ein Drainwiderstand nicht mehr vernachlässigt werden kann. Die in der Art von Ersatzschaltbildem dargestellten ersten und zweiten Transistoren 112, 114 sind als Hochvolttransistoren ausgebildet und weisen jeweils einen Drainwiderstand 118 auf, der zur Verdeutlichung jeweils als diskreter Widerstand dargestellt ist. Für derartige Hochvolttransistoren lassen sich Kennlinien 56, 58 erstellen, wie sie in der Fig. 4 dargestellt sind. Die Kennlinien 56, 58 weisen wegen des nicht zu vernachlässigenden Drain-Widerstands 118 einen nicht dargestellten, gegenüber normalen Transistoren hin zu bei höheren Source-Drain-Spannungen verlagerten Abschnür- oder Sättigungsbereich auf.

Wird also eine bekannte, einfache Stromspiegelschaltung mit derartigen Transistoren 112, 114 verwirklicht, so ergibt sich durch die stärkere Krümmung der Kennlinien 56, 58 bei einer exemplarischen Stromstärke I1 = 2mA und der weiterhin geltenden Bedingung USG1=USD1 eine Source-Gate-Spannung von 4 Volt. Aus der Kennlinie 56 ist zu entnehmen, dass der Ausgangsstrom 12 in Abhängigkeit von der am zweiten Transistor 114 anliegenden Source-Drain-Spannung stark vom Eingangsstrom I1 abweichen kann, da noch im gekrümmten Bereich der Kennlinie 56 operiert wird; und somit das Stromverhältnis I2 / I1 nicht konstant ist, wie dies gewünscht ist.

Um für eine derartige Stromspiegelschaltung auch bei geringen Stromstärken für I1 ein konstantes Stromverhältnis I2 / I1 gewährleisten zu können, ist in der Verbindungsleitung 150 eine Zenerdiode 146 angeordnet. Zudem ist ein Vorwiderstand 116 vorgesehen, der für eine elektrische Kopplung des Verbindungsknotens 140 mit der Versorgungsspannung VDD vorgesehen ist und einen Mindeststrom zum Durchschalten der Zenerdiode 146 gewährleistet.

Die Zenerdiode 146 ist in Sperrrichtung gegenüber der Versorgungsspannung VDD angeordnet, so dass erst bei Überschreiten einer Source-Drain-Spannung, die größer als die Durchbruchspannung UD der Zenerdiode 146 ist, ein Potential über die Verbindungsleitung 150 an die Gates 128 und 136 der Transistoren 112 und 114 angelegt wird. Sofern die Durchbruchspannung UD der Zenerdiode 146 überschritten ist und ein Potential an dem Verbindungsknoten 140 anliegt, wirkt die Zenerdiode 146 wie eine Spannungsquelle und stellt am Verbindungsknoten 140 eine stromunabhängige, konstante Zusatzspannung bereit, wobei die Zusatzspannung der Durchbruchspannung UD der Zenerdiode 146 entspricht. Exemplarisch wird von einer Zenerdiode 146 mit einer Durchbruchspannung von UD = 6 Volt ausgegangen, so dass die Source-Drain-Spannung USD1 bei einer Gate-Source-Spannung von 3 Volt um die Durchbruchspannung UD = 6 Volt erhöht wird und somit 9 Volt beträgt. Dadurch wird der Arbeitspunkt der Stromspiegelschaltung verlagert und befindet sich bereits bei geringen Gate-Source-Spannungen USG im Abschnür- oder Sättigungsbereich, wie dies in der Fig. 3 in der Kennlinie 60 dargestellt ist. Durch die Bereitstellung der Offset-Spannung durch die Zenerdiode 146 ergibt sich für die Stromspiegelschaltung 110 gemäß dem Ausführungsbeispiel der Fig. 2 die in der Fig. 3 dargestellte Kennlinie 60, bei der erkennbar ist, dass der Arbeitspunkt 62 der Bedingung USD = USG + UD genügt und somit bei großen Strömen ebenfalls ein konstantes Verhältnis des Eingangsstroms I1 und des Ausgangsstroms 12 gewährleistet werden kann.

Bei einer in der Figur 2b dargestellten Ausführungsform der Erfindung werden anstelle der PMOS-Feldeffekttrarisistoren NMOS-Feldeffekttransistoren eingesetzt, wobei hier aufgrund des etwas geringeren Drain-Widerstands eine geringere Potentialverschiebung mit Hilfe der Vorspannmittel zu bewirken ist. Hierbei wird die Source der NMOS Transistoren mit dem Bezugspotential oder Massepotential verbunden, während an der Drain des ersten Transitstors wenigstens ein Vorspannmittel, vorzugsweise ein WI.. derstand eingeschleift Ist, um das Potential der Drain gegenüber der Steueranschlüsse der beiden Transistoren zu verschieben, In der Figur 3 ist eine derartige Schaltung dargestellt. Dabei bezeichnen gleiche Bezugszeichen die gleichen Anschlüsse.

### Bezeichnung

- 10: Stromspiegelschaitung
- 12: PMOS-Transistor (1)
- 14: PMOS-Transistor (2)
- 20: Stromquelle
- 22: Spannungsquelle
- 24: Drain 1
- 26: Source 1
- 28: Gate 1
- 30: Bulk 1
- 32: Drain 2
- 34: Source 2
- 36: Gate 2
- 38: Bulk 2
- 40: Verbindungsknoten
- 42: Versorgungsanschluss (VDD)
- 44: Massepotential
- **46**: **Strom I1**
- **48**: **Strom I2**
- 50: Verbindungsleitung
- 52: Kennlinie (Niedervolttransistor)
- 54: Arbeitspunkt (Niedervolttransistor)
- 56: Kennlinie (Hochvolttransistor)
- 58: Kennlinie (Hochvolttransistor)
- 60: Kennlinie (Hochvolttransistor)
- 62: Arbeitspunkt (Hochvolttransistor
- **110**: **Stromspiegelschaltung**
- 112: Transistor 1 (Hochvolttransistor)
- 114: Transistor 2 (Hochvolttransistor)
- 116: Vorwiderstand
- 118: Drainwiderstand
- 120: Stromquelle
- 122: Spannungsquelle
- 124: Drain 1
- 126: Source 1
- 128: Gate 1
- 130: Bulk 1
- 132: Drain 2
- 134: Source 2
- 136: Gate 2
- 138: Bulk 2
- 140: Verbindungsknoten
- 142: Versorgungsanschluss (VDD)
- 144: Massepotential
- 146: Zenerdiode
- 150: Verbindungsleitung

## Patentansprüche

1. Stromsplegelschaltung (110) mit einem ersten Transistor (112) mit einem ersten Stromanschluss (124), der als Kollektor oder Drain ausgeführt ist und der mit einem ersten Strom (I1) beaufschlagt ist,
einem zweiten Stromanschluss (126), der als Emitter oder Source ausgeführt ist,
und einem zweiten Transistor (114) mit
einem Stromanschluss (132), der als Kollektor oder Drain ausgeführt ist und der mit einem von dem ersten Strom (lin) abhängigen zweiten Strom (12) beaufschlagt ist,
einem Stromanschluss (134), der als Emitter oder Source ausgeführt ist,
wobei die beiden Transistoren (112, 114) jeweils einen als Basis oder Gate ausgeführten Steueranschluss (128, 136) aufweisen und die Steueranschlüsse (128, 136) an einem Verbindungsknoten (140) miteinander elektrisch leitend verbunden sind und der Verbindungsknoten (140) über eine Verbindungsleitung (150) mit dem ersten Stromanschluss (124,126) des ersten Transistors (112) verbunden ist,
**dadurch gekennzeichnet, dass**
zwischen dem ersten Stromanschluss (124) und dem Verbindungsknoten (140) ein Vorspannmittel (118, 146) vorgesehen ist, das mittels des durch das Vorspannmittel fließenden Stroms (I1) eine Verschiebung eines elektrischen Potentials des ersten Stromanschlusses (124) gegenüber einem elektrischen Potential des Verbindungsknotens (140) bewirkt.

2. Stromspiegelschaltung nach Anspruch 1, **dadurch gekennzeichnet, dass** die Vorspannmittel (116, 146) derart ausgebildet sind, dass eine Verschiebung des elektrischen Potentials am ersten Stromanschluss (124) des ersten Transistors (112) in Richtung eines Abschnürbereichs der Transistoren (112,114) erfolgt.

3. Stromspiegelschaltung nach Anspruch 1 oder 2, **dadurch gekennzeichnet, dass** die Vorspannmittel eine Diode (146) umfassen, die elektrisch zwischen den ersten Stromanschluss (124) des ersten Transistors (112) und den Verbindungsknoten (150) eingeschleift ist.

4. Stromspiegelschaltung nach Anspruch 3, **dadurch gekennzeichnet, dass** die zumindest eine Diode (146) bezogen auf ein zwischen dem Verbindungsknoten (150) und dem ersten Stromanschluss (124) anlegbares elektrisches Potential in Durchlassrichtung angeordnet ist.

5. Stromspiegeischaltung nach Anspruch 3 oder 4, **dadurch gekennzeichnet, dass** die Vorspannmittel einen Vorwiderstand (116) umfassen, der zwischen den Verbindungsknoten (150) und einen zweiten Stromanschluss (126) des ersten Transistors (112) elektrisch eingeschleift ist.

6. Stromspiegelschaltung nach Anspruch 5, **dadurch gekennzeichnet, dass** der Vorwiderstand (116) einen Widerstandswert aufweist, der zumindest ein 10faches, bevorzugt zumindest ein 100faches, besonders bevorzugt zumindest ein 1000faches eines Drain-Widerstandswerts des ersten Transistors (112) beträgt.

7. Stromspiegelschaltung nach Anspruch 1, **dadurch gekennzeichnet, dass** die Diode (146) als Zenerdiode ausgeführt ist und eine Durchbruchspannung aufweist, die zumindest 1/20 einer Maximalspannung des ersten Transistors (112) beträgt.

8. Stromspiegelschaltung nach Anspruch 1, **dadurch gekennzeichnet, dass** die Transistoren (112, 114) als doppelt diffundierte DMOS-Feldeffekt-Transistoren für eine Maximalspannung größer 50 Volt, vorzugsweise größer 80 Volt, ausgeführt sind.
